# EUROPÄISCHE PATENTSCHRIFT

(11) **EP 2 417 395 B1**
(45) Veröffentlichungstag und Bekanntmachung des Hinweises auf die Patenterteilung: **05.09.2018**
(21) Anmeldenummer: 10713903.2
(22) Anmeldetag: 07.04.2010
(51) Int. Cl.: F23R 3/00, F23N 5/24

(54) **VERFAHREN ZUR ANALYSE DER BRUMMNEIGUNG EINER BRENNKAMMER UND VERFAHREN ZUR STEUERUNG EINER GASTURBINE**
METHOD FOR ANALYSING THE HUMMING TENDENCY OF A COMBUSTION CHAMBER, AND METHOD FOR CONTROLLING A GAS TURBINE
PROCÉDÉ D'ANALYSE DE LA TENDANCE AU RONFLEMENT D'UNE CHAMBRE DE COMBUSTION ET PROCÉDÉ DE COMMANDE D'UNE TURBINE À GAZ

(30) Priorität: 08.04.2009 EP 09157596
(43) Veröffentlichungstag der Anmeldung: 15.02.2012
(73) Patentinhaber: Siemens Aktiengesellschaft, 80333 München (DE)
(72) Erfinder: BLOMEYER, Malte, 45472 Mülheim an der Ruhr (DE); DEUKER, Eberhard, 45481 Mülheim an der Ruhr (DE)
(86) Internationale Anmeldenummer: PCT/EP2010/054585
(87) Internationale Veröffentlichungsnummer: WO 2010/115921

(56) Entgegenhaltungen:
- EP-A1- 1 327 824
- EP-A1- 1 688 671
- JP-A- 63 041 727

## Beschreibung

Die Erfindung betrifft ein Verfahren zur Analyse der Brummneigung einer Brennkammer und ein Verfahren zur Steuerung des Betriebs einer Gasturbine mit einer Brennkammer unter der Maßgabe, dass Brummen der Brennkammer verhindert wird. Gattungsgemäße Verfahren sind beispielsweise aus der Druckschrift EP 1 327 824 A1 bekannt.

Bei der Verbrennung eines Verbrennungsluft/Brennstoff-Gemischs in einer Brennkammer, insbesondere in einer Brennkammer einer Gasturbine, kann es zur Ausbildung von Verbrennungsschwingungen kommen. Das Auftreten von Verbrennungsschwingungen ist auch als "Brennkammerbrummen" bekannt. Insbesondere neigt die Brennkammer der Gasturbine zum Brummen, wenn die Gasturbine mit einer hohen Turbineneintrittstemperatur betrieben wird, um einen hohen thermischen Wirkungsgrad der Gasturbine zu erreichen. Die hohe Turbineneintrittstemperatur kann durch eine entsprechend hohe Verbrennungstemperatur in der Brennkammer erzielt werden, wodurch die Brennkammer zum Brummen neigt. Beim Brummen der Brennkammer treten zeitperiodisch korrelierte Fluktuationen des Verbrennungsumsatzes und des statischen Drucks in der Brennkammer auf, wobei die Verbrennungsschwingungen auf einer Wechselwirkung des in der Brennkammer strömenden Verbrennungsluft/Brennstoff-Gemischs mit dem momentanen Verbrennungsumsatz in der Flamme beruhen. Durch eine Änderung des Verbrennungsumsatzes beispielsweise hervorgerufen durch eine Erhöhung der Brennstoffzufuhr in die Brennkammer, kann es zu Druckschwankungen kommen, die ihrerseits zu einer Änderung des Verbrennungsumsatzes und damit zur Ausbildung einer stabilen Druckschwingung führen können. Die Verbrennungsschwingungen verursachen eine verstärkte mechanische und thermische Beanspruchung der Brennkammerstruktur sowie deren Aufhängung. Die Verbrennungsschwingungen können plötzlich in einer derartigen Intensität auftreten, dass die Brennkammerstruktur selbst oder andere Komponenten der Gasturbine beschädigt werden können. Treten derartige Betriebszustände auf wird herkömmlich die Gasturbine mit einem hohen Lastgradienten entlastet, wodurch nachteilig die Gasturbinenabtriebsleistung reduziert wird.

Abhilfe schafft das Betreiben der Gasturbine mit genügendem Abstand von der Grenze der selbsterregten Verbrennungsschwingungen. Beispielsweise aufgrund sich ändernden Umgebungsbedingungen kann sich jedoch die Grenze der selbsterregten Verbrennungsschwingungen ungünstig verschieben, so dass für möglichst ungünstige Umgebungsbedingungen ein ausreichender Abstand von der Grenze der selbsterregten Verbrennungsschwingungen vorgehalten werden muss. Dabei ist es nachteilig, dass somit der obere Leistungsbereich der Gasturbine ausgegrenzt werden muss und nicht gefahren werden kann.

Aufgabe der Erfindung ist es ein Verfahren zur Analyse der Brummneigung einer Brennkammer, ein Verfahren zur Steuerung eines Betriebs einer Gasturbine mit einer Brennkammer und eine Steuerungseinrichtung zum Steuern eines Betriebs einer Gasturbine zu schaffen, wobei mit dem Verfahren die Brennkammer mit ausreichend geringer Brummneigung effektiv betreibbar sind.

Das erfindungsgemäße Verfahren zur Analyse der Brummneigung einer Brennkammer in einem Betriebszustand weist die Schritte auf: Betreiben der Brennkammer in dem Betriebszustand; Erfassen einer thermoakustischen Größe des Brennkammergasvolumens und/oder einer Schwingungsgröße der Brennkammerstruktur in dem Betriebszustand und Ermitteln einer Kenngröße aus der thermoakustischen Größe und/oder der Schwingungsgröße; Ermitteln des Spektrums der Kenngröße in dem Betriebszustand als den Amplitudenverlauf der Kenngröße über die Zeit; Identifizieren einer ersten Resonanz und einer zweiten Resonanz der Kenngröße mit Hilfe des Spektrums; Ermitteln des Amplitudenwerts der ersten Resonanz und des Amplitudenwerts der zweiten Resonanz; Berechnen des Verhältniswerts aus der Division des Amplitudenwerts der ersten Resonanz und des Amplitudenwerts der zweiten Resonanz als ein Stabilitätsparameter; Ermitteln des unteren Abstandswerts und/oder des oberen Abstandswerts, um die der Stabilitätsparameter oberhalb eines unteren vorherbestimmten Schwellenwerts und/oder unterhalb eines oberen vorherbestimmten Schwellenwerts liegt, wobei die Schwellenwerte derart gewählt sind, dass, wenn die Brennkammer in einem Betriebszustand mit gerade noch zulässig hoher Brummneigung betrieben wird, der Stabilitätsparameter in diesem Betriebszustand auf einem der Schwellenwerte liegt; Quantifizieren der Brummneigung mittels des unteren Abstandswerts und/oder des oberen Abstandswerts.

Die Schwellenwerte können vom Betriebs- und Umgebungszustand abhängig gewählt werden. Die Größe der Amplitudenwerte der Kenngröße ändert sich moderat mit der Brennlast der Brennkammer und ist allein nur bedingt aussagefähig zur Analyse der Brummneigung der Brennkammer. Das Erreichen der Brummgrenze ist oft dadurch gekennzeichnet, dass die Amplitudenwerte plötzlich sehr stark ansteigen. Man erkennt also an dem zunächst moderaten Verlauf der Amplitudenwerte nicht, dass man sich der Brummgrenze gefährlich annähert. Steigen die Amplituden dann beim Erreichen der Brummgrenze sprunghaft an (in der Regel in Bruchteilen einer Sekunde), so kann die Gasturbine nur noch durch drastische, aus der Sicht des Betreibers nachteilige Maßnahmen, wie z.B. sofortige, deutliche Lastabsenkung, vor mechanischen Schäden geschützt werden. Hier setzt die Erfindung an: Ein Annähern an die Brummgrenze lässt sich in bestimmten Fällen daran erkennen, dass sich die Form des Spektrums der Kenngröße verändert. So könnte z.B. das Verhältnis der Amplituden zweier Frequenzbänder zur Quantifizierung der Brummneigung herangezogen werden. Solange beim Steigern der Brennlast das Amplitudenverhältnis konstant bleibt (trotz Ansteigen der absoluten Amplitudenwerte), besteht keine Gefahr. Ändert sich aber das Verhältnis, so nähert man sich der Brummgrenze oder entfernt sich von ihr. Durch die Quantifizierung der Brummneigung kann eine Tendenz zum Annähern an die Brummgrenze erkannt werden und somit können rechtzeitig Gegenmaßnahmen eingeleitet werden, so dass das Erreichen der Brummgrenze mit seinen nachteiligen Folgen für den Betrieb vermieden wird.

Es ist bevorzugt, dass der Stabilitätsparameter mit dem Verhältniswert aus der Division des Amplitudenwerts der ersten Resonanz und des Amplitudenwerts der zweiten Resonanz berechnet wird. Mit zunehmender Brennlast der Brennkammer verschieben sich die Frequenzlagen der Resonanzen, wobei für eine vorliegende Brennkammer Frequenzbänder, in denen die Resonanzen beim Betrieb der Brennkammer auftreten, beispielsweise experimentell vorherbestimmt werden können. Zum einfachen Identifizieren der Resonanzen können somit insbesondere diese Frequenzbänder untersucht werden, so dass ein Abtasten des gesamten Frequenzbereichs des Spektrums nicht zu erfolgen braucht.

Bevorzugtermaßen wird der Stabilitätsparameter als der Logarithmus des Verhältniswerts gebildet. Ferner ist erfindungsgemäß vorgesehen, dass der Stabilitätsparameter über die Zeit mit einer Dämpfungsfunktion gedämpft wird. Damit können vorteilhaft übermäßige instationäre Veränderungen des Stabilitätsparameters eingedämmt werden. Beispielsweise kann eine Dämpfungsfunktion derart gebildet sein, dass zu einem Zeitpunkt n der Stabilitätsparameter gebildet wird aus dem arithmetischen Mittel des Verhältniswerts zum Zeitpunkt n und dem Verhältniswert zum Zeitpunkt n-1.

Es ist bevorzugt, dass an mehreren Stellen die Kenngröße zeitgleich gemessen und für jede Stelle das lokale Spektrum ermittelt wird, wobei die lokalen Spektren eine Einhüllende haben, die als das Spektrum verwendet wird. Von dem mit der Einhüllenden gebildeten Spektrum ist der gesamte eventuell von räumlichen Inhomogenitäten bestimmte Betriebszustand der Brennkammer repräsentiert. Dadurch kann vorteilhaft die Brummneigung der Brennkammer in einem Betriebszustand abgeschätzt werden, bei dem die Brennkammer räumlich inhomogen beaufschlagt ist. Die Brennkammer ist bevorzugt als eine Ringbrennkammer rotationssymmetrisch um eine Achse ausgebildet und weist mehrere Stellen auf, an denen die Kenngrößen gemessen werden, wobei die Anzahl der Messstellen unter Ausnutzung der Symmetrie von Schwingungsformen reduziert ist. Ferner ist es bevorzugt, dass die Kenngröße der Schalldruck in der Brennkammer und/oder die Beschleunigung der Brennkammerstruktur ist.

Das erfindungsgemäße Verfahren zur Steuerung eines Betriebs einer Gasturbine mit einer Brennkammer weist die Schritte auf: Durchführen des vorherigen Verfahrens zur Analyse der Brummneigung der Brennkammer der Gasturbine während deren Betrieb; sobald das Quantifizieren der Brummneigung ergibt, dass der Stabilitätsparameter mindestens einen der Schwellenwerte erreicht hat,Reduzieren der Abtriebsleistung der Gasturbine.

Somit kann der Stabilitätsparameter direkt als Regelgröße zum Betrieb der Gasturbine verwendet werden. Die momentane Last der Gasturbine steht in direkter Korrelation zum Stabilitätsparameter, so dass mit dem Stabilitätsparameter eine Leistungsregelung der Gasturbine im Hinblick auf das Abwenden von dem Brummen der Brennkammer bewerkstelligbar ist.

Das Verfahren zur Steuerung des Betriebs der Gasturbine weist ferner den Schritt auf: sobald das Quantifizieren der Brummneigung ergibt, dass der Stabilitätsparameter einen vorherbestimmten Abstandswert zu mindestens einem der Schwellenwerte erreicht hat, Steuern des Betriebs der Gasturbine derart, dass die Brummneigung herabgesetzt wird. Dadurch kann vorteilhaft im Vorfeld des Eintretens einer unzulässig hohen Brummneigung ein Herunterfahren der Gasturbine verhindert werden, so dass ein möglichst kontinuierlicher Betrieb der Gasturbine ermöglicht ist. Es ist bevorzugt, dass zum Herabsetzen der Brummneigung als Maßnahme die Turbinenaustrittstemperatur durch Veränderung des Verdichter-Luftmassenstroms in die Brennkammer als Stellgröße gegenüber ihrem Sollwert herabgesetzt wird und/oder die Temperatur des Brennstoffs in die Brennkammer als Stellgröße gegenüber ihrem Sollwert verändert wird und/oder die räumliche Verteilung der Brennstoffzufuhr in die Brennkammer als Stellgröße gegenüber ihrem Sollwert verändert wird und/oder - sofern mehrere Brennerstufen vorhanden sind - die Aufteilung auf verschiedene Brennerstufen als Stellgröße gegenüber ihrem Sollwert verändert wird. Nach der Manipulation der Stellgröße und sobald das Quantifizieren der Brummneigung ergibt, dass die Brummneigung sich weiter verringert hat, wird bevorzugt die Stellgröße auf ihren Sollwert zurückgesetzt.

Ferner weist das Verfahren zur Steuerung des Betriebs der Gasturbine den Schritt auf: sobald das Quantifizieren der Brummneigung ergibt, dass der Stabilitätsparameter einen vorherbestimmten und eine geringe Brummneigung definierenden Abstandswert zu mindestens einem der Schwellenwerte erreicht hat, Steuern des Betriebs der Gasturbine derart, dass der Betrieb der Gasturbine insbesondere hinsichtlich Abtriebsleistung, Emission und/oder Brennstoffverbrauch optimiert wird.

Eine erfindungsgemäße Steuerungseinrichtung zum Steuern eines Betriebs einer Gasturbine ist eingerichtet das vorher genannte Verfahren durchzuführen.

Im Folgenden wird eine bevorzugte Ausführungsform des erfindungsgemäßen Verfahrens zur Analyse der Brummneigung einer Brennkammer und eines Verfahrens zur Steuerung des Betriebs einer Gasturbine anhand der beigefügten schematischen Zeichnungen erläutert. Es zeigen:
- FIG 1: ein Diagramm eines Spektrums einer Kenngröße der Brennkammer bei unterschiedlichen Betriebszuständen,
- FIG 2: ein Diagramm des zeitlichen Verlaufs eines Stabilitätsparameters bei steigender Turbinenaustrittstemperatur,
- FIG 3: ein Diagramm eines Steuerungsverlaufs für die Gasturbine bei sich ungünstig verändernden Umgebungsbedingungen und
- FIG 4: ein Diagramm eines Steuerungsverlaufs für die Gasturbine bei Leistungsanhebung.

In FIG 1 ist ein Koordinatensystem gezeigt, in dem Spektren 1, 1' und 1" aufgetragen sind. Die Abszissenachse 4 des Koordinatensystems zeigt eine Frequenz in [Hz], wobei die Ordinatenachse 5 des Koordinatensystems eine Amplitude als eine dimensionslose Größe zeigt. Die Spektren 1, 1', 1" sind die Amplitudenverläufe einer Kenngröße über die Frequenz. Die Kenngröße ist der Schalldruck in einer Brennkammer, der beim Betrieb der Brennkammer auftritt. Der Schalldruck in der Brennkammer kann beispielsweise mit einem oder mehreren Mikrofonen in der Brennkammer gemessen werden.

Das Spektrum 1 ergibt sich, wenn die Brummneigung der Brennkammer gering ist. Wird der Betriebszustand der Brennkammer derart geändert, dass sich die Brummneigung erhöht, so verändert sich das Spektrum 1 in das Spektrum 1'. Wird der Betriebszustand der Brennkammer weiter verändert, dass die Brummneigung sich erhöht und in einen gerade noch zulässigen Grenzbereich gelangt, so verändert sich das Spektrum 1' in das Spektrum 1". Als eine erste Resonanz weisen die Spektren 1, 1', 1" ein erstes Amplitudenmaximum 2, 2', 2" und als eine zweite Resonanz ein zweites Amplitudenmaximum 3, 3', 3" auf.

Als ein Stabilitätsparameter zum Quantifizieren der Brummneigung der Brennkammer wird der natürliche Logarithmus des Verhältnisses gebildet aus dem ersten Amplitudenmaximum 2, 2', 2" und dem zweiten Amplitudenmaximum 3, 3', 3" genommen.

In FIG 2 ist ein Koordinatensystem gezeigt, über dessen Abszisse 8 die Zeit von 0 bis 2 Minuten aufgetragen ist. Als linke Ordinate 6 ist der Stabilitätsparameter und als rechte Ordinate 7 eine Turbinenaustrittstemperatur aufgetragen. Im Zeitpunkt 0 Minuten liegt der Verlauf 10 der Turbinenaustrittstemperatur bei 579 °C. Daraus ergibt sich der Betriebszustand in der Brennkammer, in der der Schalldruck herrscht, dessen Spektrum 1 in FIG 1 dargestellt ist. Mit dem ersten Amplitudenmaximum 2 und dem zweiten Amplitudenmaximum 3 ergibt sich für das Spektrum 1 der Stabilitätsparameter 6 mit 0,6, wie er in dem in FIG 2 gezeigten Diagramm mit der Verlaufskurve 9 zum Zeitpunkt 0 Minuten gezeigt ist. Wird nun zum Betrieb der Gasturbine die Turbinenaustrittstemperatur erhöht, wie es in der Verlaufskurve 10 in FIG 2 gezeigt ist, so herrscht nach 0,75 Minuten ein Betriebszustand in der Brennkammer, in der der Schalldruck gemäß dem Spektrum 1' in FIG 1 vorherrscht. Aus dem Spektrum 1' ergibt sich mit dem ersten Amplitudenmaximum 1' und dem zweiten Amplitudenmaximum 3' der Stabilitätsparameter 6 mit 0,3, wie er in der Verlaufskurve 9 zum Zeitpunkt 0,75 Minuten in FIG 2 gezeigt ist. Schließlich wird der Verlauf der Turbinenaustrittstemperatur 10 bis auf ein erstes Niveau 11 angehoben. Wie es in FIG 2 gezeigt ist, ist der Verlauf 9 des Stabilitätsparameters 6 über die Zeit abfallend, was ein Indiz für die über die Zeit gesteigerte Brummneigung der Brennkammer ist.

In FIG 2 ist ferner der Verlauf der Beschleunigung 14 der Brennkammerstruktur gezeigt, die bis zum Anheben der Turbinenaustrittstemperatur 10 auf das erste Niveau 11 im Wesentlichen konstant ist. Wird die Turbinenaustrittstemperatur 10 auf ein zweites Niveau 12 erhöht, so fällt der Verlauf 9 des Stabilitätsparameters 6 weiter ab und in der Brennkammer tritt schließlich Brummen auf. Das Brummen hat zur Folge, dass mit den damit selbsterregten Verbrennungsschwingungen die Brennkammerstruktur stark schwingungsangeregt wird, wodurch die Beschleunigung 14 zu einer Beschleunigungsspitze 15 schlagartig ansteigt. Die Beschleunigungsspitze 15 ist derart hoch, dass mit einer Beschädigung der Brennkammerstruktur zu rechnen ist. Deshalb wird zum Abwenden eines Schadens der Brennkammerstruktur die Gasturbine abgeschaltet, was sich in einem rapiden Abfall des Verlaufs 10 der Turbinenaustrittstemperatur in FIG 2 zeigt.

In dem in FIG 2 gezeigten Diagramm ist ein Schwellenwert 16 des Stabilitätsparameters 6 bei 0,1 eingezeichnet. Der Verlauf 9 des Stabilitätsparameters 6 unterschreitet (in FIG 2 mit 17 gezeichnet) den Schwellenwert 16 zu einem ersten Zeitpunkt 18, der bei 1,55 Minuten liegt. Der erste Zeitpunkt 18 ist von dem zweiten Zeitpunkt 19, an dem die Beschleunigungsspitze 15 auftritt, 15 Sekunden vorverlegt. Wird beim Betrieb der Gasturbine der Schwellenwert 16 von dem Stabilitätsparameter 6 unterschritten, so bleibt gemäß FIG 2 eine Reaktionszeit von 15 Sekunden, während der der Betrieb der Gasturbine derart im Hinblick auf eine Abschwächung der Brummneigung geändert werden soll, dass das Brummen der Brennkammer und somit die daraus sich ergebende Schnellabschaltung der Gasturbine vermieden werden kann.

Die Diagramme in FIG 3 und 4 sind ähnlich dem Diagramm in FIG 2 und zeigen einen Betrieb der Gasturbine unter der Maßgabe des Verhinderns von Brummen der Brennkammer. Die Brummneigung der Brennkammer kann sich zum Beispiel dadurch erhöhen, dass in einem Verdichter der Gasturbine aufgrund von Verschleiß oder Verschmutzung das Druckverhältnis abnimmt. Ferner kann sich die Brummneigung der Brennkammer dadurch erhöhen, dass beim Betrieb der Gasturbine die Umgebungstemperatur und somit die Verdichtereintrittstemperatur sich erhöht. Beispielsweise sei die Gasturbine bei einem Niveau der Turbinenaustrittstemperatur betrieben, wie es die Verlaufskurve 10 am Ursprung der Abszisse in FIG 3 zeigt. Hervorgerufen durch beispielsweise einen der vorher genannten Einflüsse erhöht sich die Brummneigung der Brennkammer, so dass der Verlauf 9 des Stabilitätsparameters 6 abfällt. Ohne ein Eingreifen in den Betrieb der Gasturbine würde sich dieser Prozess fortsetzen, bis schließlich die Brennkammer in das Brummen gelangt. In FIG 3 ist ein zweiter Schwellenwert 16' bei 0,2 eingezeichnet, der oberhalb des ersten Schwellenwerts 16 (Schwellenwert 16 bei 0,1) liegt. Sobald die Verlaufskurve 9 des Stabilitätsparameters 6 den Schwellenwert 16' erreicht hat, wird mit Hilfe einer Regelungseinrichtung für die Gasturbine beispielsweise die Brennstoffzufuhr in die Brennkammer zu einem dritten Zeitpunkt 20 derart reduziert, dass innerhalb von 3 Sekunden zum vierten Zeitpunkt 21 der Verlauf 10 der Turbinenaustrittstemperatur 7 sich um 1 Kelvin absenkt. Dadurch wird das Absenken des Verlaufs 9 des Stabilitätsparameters 6 abgebremst und umgekehrt, so dass schließlich die Verlaufskurve 9 des Stabilitätsparameters 6 den Schwellenwert 16' wieder zum fünften Zeitpunkt 22 überschreitet. Beispielsweise war zum Abfangen des Brummens der Brennkammer die Absenkung der Turbinenaustrittstemperatur 7 um 1 Kelvin nicht ausreichend, um einen hinreichend großen Abstand zum Brummen der Brennkammer zu erzielen, so fällt nach dem fünften Zeitpunkt 22 der Verlauf 9 des Stabilitätsparameters 6 wieder ab und unterschreitet den Schwellenwert 16'. In einer analogen Maßnahme wie zum dritten Zeitpunkt 20 wird nun der Verlauf 10 der Turbinenaustrittstemperatur 7 nochmals um 1 Kelvin abgesenkt, wodurch wiederum der Verlauf 9 des Stabilitätsparameters 6 abgebremst und umgekehrt wird, bis schließlich der Verlauf 9 des Stabilitätsparameters 6 den Schwellenwert 16' überschritten hat.

Der Verlauf 9 des Stabilitätsparameters 6 steigt nun so weit an, bis ein Schwellenwert 16" bei 0,4 erreicht ist. In diesem Betriebszustand gilt die Brummneigung der Brennkammer als gering, so dass stufenweise das Niveau der Turbinenaustrittstemperatur 7 in ihrem Verlauf 10 wieder auf das ursprüngliche Niveau angehoben werden kann. Durch diese Eingriffe in die Steuerung des Betriebs der Gasturbine ist einerseits das Brummen der Brennkammer unterbunden, wobei dennoch eine hohe Leistungsabgabe der Gasturbine erzielt ist.

In dem in FIG 4 gezeigten Diagramm ist der Betrieb der Gasturbine gezeigt, bei dem eine Seigerung der Abtriebsleistung der Gasturbine durch Erhöhen der Turbinenaustrittstemperatur 10 erzielt werden soll. Durch das Erhöhen des Verlaufs 10 der Turbinenaustrittstemperatur fällt der Verlauf 9 des Stabilitätsparameters 6 ab, bis dieser den Schwellenwert 16' erreicht hat. Durch ein Zurücksetzen des rampenförmigen Verlaufs 10 der Turbinenaustrittstemperatur 7 um 1 Kelvin wird es unterbunden, dass der Stabilitätsparameter 6 den Schwellenwerts 16 ereicht. Wäre diese Absenkung der Turbinenaustrittstemperatur 7 um 1 Kelvin nicht erfolgt, so wäre der Verlauf 9' des Stabilitätsparameters 6 derart, dass es zu einem Erreichen des Schwellenwerts 16 bei 0,1 kommt, wodurch bei dieser Unterschreitung 17 eine Schnellabschaltung der Gasturbine durchzuführen wäre. Durch das Absenken des Verlaufs 10 der Turbinenaustrittstemperatur 7 um 1 Kelvin wird das Abfallen des Verlaufs 9 des Stabilitätsparameters 6 abgebremst und umgekehrt, so dass schließlich der Verlauf 9 des Stabilitätsparameters 6 den Schwellenwert 16' bei 0,2 überschreitet und danach den Schwellenwert 16" bei 0,4 ebenfalls überschreitet. In diesem Betriebszustand gilt die Brummneigung der Brennkammer als gering, so dass die Turbinenaustrittstemperatur 7 über den in FIG 4 gezeigten Verlauf 10 auf das entsprechend geforderte Niveau 10' nachgefahren werden kann, wobei die Brummneigung der Brennkammer stets derart gering bleibt, dass eine Schnellabschaltung der Gasturbine nicht getätigt zu werden braucht.

## Patentansprüche

1. Verfahren zur Analyse der Brummneigung einer Brennkammer in einem Betriebszustand, mit den Schritten:
Betreiben der Brennkammer in dem Betriebszustand;
Erfassen einer thermoakustischen Größe des Brennkammergasvolumens und/oder einer Schwingungsgröße der Brennkammerstruktur in dem Betriebszustand und Ermitteln einer Kenngröße aus der thermoakustischen Größe und/oder der Schwingungsgröße;
Ermitteln des Spektrums (1, 1', 1") der Kenngröße in dem Betriebszustand als den Amplitudenverlauf der Kenngröße über die Zeit;
Identifizieren einer ersten Resonanz und einer zweiten Resonanz der Kenngröße mit Hilfe des Spektrums (1, 1', 1");
Ermitteln des Amplitudenwerts (2, 2', 2") der ersten Resonanz und des Amplitudenwerts (3, 3', 3") der zweiten Resonanz;
Berechnen eines Stabilitätsparameters (9, 9') als Funktion des Amplitudenwerts (2, 2', 2") der ersten Resonanz und des Amplitudenwerts (3, 3', 3") der zweiten Resonanz;
Ermitteln des unteren Abstandswerts und/oder des oberen Abstandswerts, um die der Stabilitätsparameter (9, 9') oberhalb eines unteren vorherbestimmten Schwellenwerts (16) und/oder unterhalb eines oberen vorherbestimmten Schwellenwerts liegt, wobei die Schwellenwerte (16) derart gewählt sind, dass, wenn die Brennkammer in einem Betriebszustand mit gerade noch zulässig hoher Brummneigung betrieben wird, der Stabilitätsparameter (9, 9') in diesem Betriebszustand auf einem der Schwellenwerte (16) liegt;
Quantifizieren der Brummneigung mittels des unteren Abstandswerts und/oder des oberen Abstandswerts, wobei der Stabilitätsparameter (9, 9') über die Zeit mit einer Dämpfungsfunktion gedämpft wird.

2. Verfahren gemäß Anspruch 1,
wobei der Stabilitätsparameter (9, 9') mit dem Verhältniswert aus der Division des Amplitudenwerts (2, 2', 2") der ersten Resonanz und des Amplitudenwerts (3, 3', 3") der zweiten Resonanz berechnet wird.

3. Verfahren gemäß Anspruch 1 oder 2,
wobei der Stabilitätsparameter (9, 9') als der Logarithmus des Verhältniswerts gebildet wird.

4. Verfahren gemäß einem der Ansprüche 1 bis 3,
wobei an mehren Stellen die Kenngröße zeitgleich gemessen wird und für jede Stelle das lokale Spektrum ermittelt wird, wobei die lokalen Spektren eine Einhüllende haben, die als das Spektrum (1, 1', 1") verwendet wird.

5. Verfahren gemäß Anspruch 4,
wobei die Brennkammer als eine Ringbrennkammer rotationssymmetrisch um eine Achse ausgebildet ist und mehrere Stellen aufweist, an denen die Kenngrößen gemessen werden, wobei die Anzahl der Messstellen unter Ausnutzung der Symmetrie von Schwingungsformen reduziert ist.

6. Verfahren gemäß einem der Ansprüche 1 bis 5,
wobei die Kenngröße der Schalldruck in der Brennkammer und/oder die Beschleunigung der Brennkammerstruktur ist.

7. Verfahren zur Steuerung eines Betriebs einer Gasturbine mit einer Brennkammer, mit den Schritten:
Durchführen des Verfahrens zur Analyse der Brummneigung der Brennkammer der Gasturbine während deren Betrieb gemäß einem der Ansprüche 1 bis 6;
sobald das Quantifizieren der Brummneigung ergibt, dass der Stabilitätsparameter (9, 9') mindestens einen der Schwellenwerte (16) erreicht hat, Reduzieren der Abtriebsleistung der Gasturbine.

8. Verfahren gemäß Anspruch 7,
wobei der Stabilitätsparameter direkt als Regelgröße zum Betrieb der Gasturbine verwendet wird.

9. Verfahren gemäß Anspruch 8,
wobei die momentane Last der Gasturbine in direkter Korrelation zum Stabilitätsparameter steht, so dass mit dem Stabilitätsparameter eine Leistungsregelung der Gasturbine im Hinblick auf das Abwenden von dem Brummen der Brennkammer bewerkstelligt wird.

10. Verfahren gemäß einem der Ansprüche 7-9, mit dem Schritt:
sobald das Quantifizieren der Brummneigung ergibt, dass der Stabilitätsparameter (9, 9') einen vorherbestimmten Abstandswert (16') zu mindestens einem der Schwellenwerte (16) erreicht hat, Steuern des Betriebs der Gasturbine derart, dass die Brummneigung herabgesetzt wird.

11. Verfahren gemäß Anspruch 10,
wobei zum Herabsetzen der Brummneigung als Maßnahme die Turbinenaustrittstemperatur (10) durch Veränderung des Verdichter-Luftmassenstroms in die Brennkammer als Stellgröße gegenüber ihrem Sollwert (10') herabgesetzt wird und/oder die Temperatur des Brennstoffs in die Brennkammer als Stellgröße gegenüber ihrem Sollwert verändert wird und/oder die räumliche Verteilung der Brennstoffzufuhr in die Brennkammer als Stellgröße gegenüber ihrem Sollwert verändert wird.

12. Verfahren gemäß Anspruch 11,
wobei mehrere Brennerstufen vorhanden sind, die Aufteilung auf verschiedene Brennerstufen als Stellgröße gegenüber ihrem Sollwert verändert wird.

13. Verfahren gemäß Anspruch 12,
wobei nach der Manipulation der Stellgröße (10) und sobald das Quantifizieren der Brummneigung ergibt, dass die Brummneigung sich weiter verringert hat, die Stellgröße (10) auf ihren Sollwert (10') zurückgesetzt wird.

14. Verfahren gemäß einem der Ansprüche 7 bis 13, mit dem Schritt:
sobald das Quantifizieren der Brummneigung ergibt, dass der Stabilitätsparameter (9, 9') einen vorherbestimmten und eine geringe Brummneigung definierenden Abstandswert (16") zu mindestens einem der Schwellenwerte (16) erreicht hat, Steuern des Betriebs der Gasturbine derart, dass der Betrieb der Gasturbine insbesondere hinsichtlich Abtriebsleistung, Emission und/oder Brennstoffverbrauch optimiert wird.

15. Steuerungseinrichtung zum Steuern eines Betriebs einer Gasturbine, wobei die Steuerungseinrichtung eingerichtet ist ein Verfahren gemäß einem der Ansprüche 7 bis 11 durchzuführen.

## Claims

1. Method for analyzing the humming tendency of a combustion chamber in an operating state, comprising the steps of:
operating the combustion chamber in the operating state;
detecting a thermoacoustic variable of the combustion chamber gas volume and/or a vibration variable of the combustion chamber structure in the operating state and determining a characteristic variable from the thermoacoustic variable and/or the vibration variable;
determining the spectrum (1, 1', 1") of the characteristic variable in the operating state as the amplitude profile of the characteristic variable over time;
identifying a first resonance and a second resonance of the characteristic variable with the aid of the spectrum (1, 1', 1") ;
determining the amplitude value (2, 2', 2") of the first resonance and the amplitude value (3, 3', 3") of the second resonance;
calculating a stability parameter (9, 9') as a function of the amplitude value (2, 2', 2") of the first resonance and the amplitude value (3, 3', 3") of the second resonance;
determining the lower distance value and/or the upper distance value by which the stability parameter (9, 9') lies above a lower predetermined threshold value (16) and/or below an upper predetermined threshold value, the threshold values (16) being chosen such that, if the combustion chamber is operated in an operating state with a humming tendency that is just about at a permissible level, the stability parameter (9, 9') in this operating state lies at one of the threshold values (16);
quantifying the humming tendency by means of the lower distance value and/or the upper distance value, the stability parameter (9, 9') being damped over time by a damping function.

2. Method according to Claim 1,
wherein the stability parameter (9, 9') is calculated with the ratio value from dividing the amplitude value (2, 2', 2") of the first resonance and the amplitude value (3, 3', 3") of the second resonance.

3. Method according to Claim 1 or 2,
wherein the stability parameter (9, 9') is formed as the logarithm of the ratio value.

4. Method according to one of Claims 1 to 3,
wherein the characteristic variable is measured simultaneously at a number of locations and the local spectrum is determined for each location,
wherein the local spectra have an envelope that is used as the spectrum (1, 1', 1").

5. Method according to Claim 4,
wherein the combustion chamber is formed rotationally symmetrically about an axis as an annular combustion chamber and has a number of locations at which the characteristic variables are measured, the number of measuring locations being reduced by using the symmetry of forms of oscillation.

6. Method according to one of Claims 1 to 5,
wherein the characteristic variable is the acoustic pressure in the combustion chamber and/or the acceleration of the combustion chamber structure.

7. Method for controlling operation of a gas turbine with a combustion chamber, comprising the steps of:
carrying out the method for analyzing the humming tendency of the combustion chamber of the gas turbine during its operation according to one of Claims 1 to 6;
reducing the output power of the gas turbine as soon as the quantifying of the humming tendency shows that the stability parameter (9, 9') has reached at least one of the threshold values (16).

8. Method according to Claim 7,
wherein the stability parameter is used directly as a controlled variable for operating the gas turbine.

9. Method according to Claim 8,
wherein the momentary load of the gas turbine is in direct correlation with the stability parameter, so that with the stability parameter a closed-loop control of the power of the gas turbine with a view to averting humming of the combustion chamber is accomplished.

10. Method according to one of Claims 7-9, comprising the step of:
controlling the operation of the gas turbine in such a way that the humming tendency is reduced as soon as the quantifying of the humming tendency shows that the stability parameter (9, 9') has reached a predetermined distance value (16') from at least one of the threshold values (16).

11. Method according to Claim 10,
wherein, as a measure for reducing the humming tendency, the turbine outlet temperature (10) as a manipulated variable is lowered with respect to its setpoint value (10') by changing the compressor air mass flow into the combustion chamber and/or the temperature of the fuel into the combustion chamber as a manipulated variable is changed with respect to its setpoint value and/or the spatial distribution of the fuel supply into the combustion chamber as a manipulated variable is changed with respect to its setpoint value.

12. Method according to Claim 11,
wherein there are a number of burner stages, the apportionment among different burner stages as a manipulated variable being changed with respect to its setpoint value.

13. Method according to Claim 12,
wherein the manipulated variable (10) is reset to its setpoint value (10') after the manipulation of the manipulated variable (10) and as soon as the quantifying of the humming tendency shows that the humming tendency has reduced further.

14. Method according to one of Claims 7 to 13, comprising the step of:
controlling the operation of the gas turbine in such a way that the operation of the gas turbine is optimized, in particular with regard to output power, emissions and/or fuel consumption, as soon as the quantifying of the humming tendency shows that the stability parameter (9, 9') has reached a distance value (16") from at least one of the threshold values (16) that is predetermined and defines a low humming tendency.

15. Control device for controlling operation of a gas turbine, wherein the control device is designed for carrying out a method according to one of Claims 7 to 11.

## Revendications

1. Procédé d'analyse de la tendance au ronflement d'une chambre de combustion dans un état de fonctionnement, comprenant les stades :
on fait fonctionner la chambre de combustion dans l'état de fonctionnement;
on relève une grandeur thermoacoustique du volume de gaz de la chambre de combustion et/ou une grandeur d'oscillation de la structure de la chambre de combustion dans l'état de fonctionnement et on détermine une grandeur caractéristique à partir de la grandeur thermoacoustique et/ou de la grandeur d'oscillation;
on détermine le spectre (1, 1', 1") de la grandeur caractéristique dans l'état de fonctionnement sous la forme de la variation d'amplitude de la grandeur caractéristique en fonction du temps,
on identifie une première résonance et une deuxième résonance de la grandeur caractéristique à l'aide du spectre (1, 1', 1") ;
on détermine la valeur (2, 2', 2") d'amplitude de la première résonance et la valeur (3, 3', 3") d'amplitude de la deuxième résonance;
on calcule un paramètre (9, 9') de stabilité sous la forme d'une fonction de la valeur (2, 2', 2") d'amplitude de la première résonance et de la valeur (3, 3', 3") d'amplitude de la deuxième résonance;
on détermine la distance inférieure et/ou la distance supérieure, dont le paramètre (9, 9') de stabilité se trouve au-dessus d'une valeur (16) de seuil inférieure déterminée à l'avance et/ou en dessous d'une valeur de seuil supérieure déterminée à l'avance, les valeurs (16) de seuil étant choisies de manière à ce que, lorsque l'on fait fonctionner la chambre de combustion dans un état de fonctionnement ayant une tendance au ronflement grande, précisément encore admissible, le paramètre (9, 9') de stabilité se trouve dans cet état de fonctionnement à l'une des valeurs (16) de seuil;
on quantifie la valeur au ronflement au de distance supérieure, le paramètre (9, 9') de stabilité étant amorti en fonction du temps par une fonction d'amortissement.

2. Procédé suivant la revendication 1,
dans lequel on calcule le paramètre (9, 9') de stabilité par le rapport obtenu par la division de la valeur (2, 2', 2") d'amplitude de la première résonance par la valeur (3, 3', 3") d'amplitude de la deuxième résonance.

3. Procédé suivant la revendication 1 ou 2,
dans lequel on forme le paramètre (9, 9') de stabilité sous la forme du logarithme du rapport.

4. Procédé suivant l'une des revendications 1 à 3,
dans lequel on mesure en même temps la grandeur caractéristique en plusieurs points et on détermine pour chaque point le spectre local, les spectres locaux ayant une enveloppe, que l'on utilise comme spectre (1, 1', 1").

5. Procédé suivant la revendication 4,
dans lequel la chambre de combustion est constituée sous la forme d'une chambre de combustion annulaire de révolution autour d'un axe et a plusieurs points où l'on mesure les grandeurs caractéristiques, le nombre de points de mesure étant réduit en utilisant la symétrie de formes d'oscillation.

6. Procédé suivant l'une des revendications 1 à 5,
dans lequel la grandeur caractéristique est la pression acoustique dans la chambre de combustion et/ou l'accélération de la structure de la chambre de combustion.

7. Procédé de commande d'un fonctionnement d'une turbine à gaz ayant une chambre de combustion, comprenant les stades :
on effectue le procédé d'analyse de la tendance au ronflement de la chambre de combustion de la turbine à gaz pendant son fonctionnement suivant l'une des revendications 1 à 6;
dès que la quantification de la tendance au ronflement indique que le paramètre (9, 9') de stabilité a atteint au moins l'une des valeurs (16) de seuil, on réduit la puissance de sortie de la turbine à gaz.

8. Procédé suivant la revendication 7,
dans lequel on utilise le paramètre de stabilité directement comme grandeur de réglage pour faire fonctionner la turbine à gaz.

9. Procédé suivant la revendication 8,
dans lequel la charge instantanée de la turbine à gaz est en corrélation directe avec le paramètre de stabilité, de sorte que, par le paramètre de stabilité, on peut obtenir une régulation de la puissance de la turbine à gaz, rapportée au changement du ronflement de la chambre de combustion.

10. Procédé suivant l'une des revendications 7 à 9, comprenant le stade :
dès que la quantification de la tendance au ronflement indique que le paramètre (9, 9') de stabilité a atteint une distance (16') déterminée à l'avance par rapport à au moins l'une des valeurs (16) de seuil, on commande le fonctionnement de la turbine à gaz de manière à diminuer la tendance au ronflement.

11. Procédé suivant la revendication 10,
dans lequel, pour diminuer la tendance au ronflement comme mesure, on abaisse la température (10) de sortie de la turbine en modifiant le courant massique d'air de compresseur dans la chambre de combustion, comme grandeur de réglage par rapport à sa valeur (10') de consigne, et/ou on modifie la température du combustible dans la chambre de combustion, comme grandeur de réglage par rapport à sa valeur de consigne, et/ou on modifie la répartition dans l'espace de l'apport de combustible à la chambre de combustion, comme grandeur de réglage par rapport à sa valeur de consigne.

12. Procédé suivant la revendication 11,
dans lequel il y a plusieurs étages de brûleur, la répartition entre les divers étages du brûleur étant modifiée comme grandeur de réglage par rapport à sa valeur de consigne.

13. Procédé suivant la revendication 12,
dans lequel, après la manipulation de la grandeur (10) de réglage et dès que la quantification de la tendance au ronflement indique que la tendance au ronflement a continué à diminuer, on remet la grandeur (10) de réglage à sa valeur (10') de consigne.

14. Procédé suivant l'une des revendications 7 à 13, comprenant le stade :
dire que la quantification de la tendance au ronflement indique que le paramètre (9, 9') de stabilité a atteint, par rapport à au moins l'une des valeurs (16) de seuil, une distance (16") déterminée auparavant et définissant une tendance petite au ronflement, on commande le fonctionnement de la turbine à gaz de manière à optimiser le fonctionnement de la turbine à gaz, notamment en ce qui concerne la puissance de sortie, l'émission et/ou la consommation de combustible.

15. Dispositif de commande pour commander un fonctionnement d'une turbine à gaz, dans lequel le dispositif de commande est conçu pour effectuer un procédé suivant l'une des revendications 7 à 11.
